# EUROPÄISCHE PATENTSCHRIFT

(11) **EP 1 089 925 B1**
(45) Veröffentlichungstag und Bekanntmachung des Hinweises auf die Patenterteilung: **06.02.2002**
(21) Anmeldenummer: 99936395.5
(22) Anmeldetag: 02.06.1999
(51) Int. Cl.: B65D 90/00

(54) **KUPPELSTÜCK ZUR VERBINDUNG ZWEIER AUFEINANDER GESTAPELTER CONTAINER**
COUPLING PIECE FOR CONNECTING TWO CONTAINERS STACKED ONE ON TOP OF THE OTHER
PIECE D'ACCOUPLEMENT POUR L'ASSEMBLAGE DE DEUX CONTENEURS SUPERPOSES

(30) Priorität: 26.06.1998 DE 29811460 U
(43) Veröffentlichungstag der Anmeldung: 11.04.2001
(73) Patentinhaber: SEC Ship's Equipment Centre Bremen GmbH, 28217 Bremen (DE)
(72) Erfinder: BEDERKE, Christian, D-28259 Bremen (DE); THIELE, Wolfgang, D-28259 Bremen (DE)
(74) Vertreter: von Ahsen, Erwin-Detlef, Dipl.-Ing.
(86) Internationale Anmeldenummer: DE9901627
(87) Internationale Veröffentlichungsnummer: WO0000413

(56) Entgegenhaltungen:
- EP-A- 0 477 887
- WO-A-88/07006
- DE-A- 3 009 257
- DE-U- 29 708 727
- DE-U- 29 716 830

## Beschreibung

Die Erfindung betrifft ein Kuppelstück zur Verbindung zweier aufeinander gestapelter Container über deren, Langlöcher aufweisende Eckbeschläge, insbesondere für die Verwendung im Bereich neben der Mittelfuge einander benachbarter Containerstapel angeordneter Eckbeschläge (Midlock), wobei das Kuppelstück zur verriegelnden Einführung in die Langlöcher der Eckbeschläge der Container in zueinander entgegengesetzte Richtungen vorragende Kupplungsvorsprünge aufweist, wobei einem dieser Kupplungsvorsprünge ein in das Langloch desselben Eckbeschlages einbringbarer Blockieranschlag zugeordnet ist, und wobei der Kupplungsvorsprung, dem der Blockieranschlag zugeordnet ist, nur seitwärts vorragende Vorsprünge zum Übergriff der seitlichen Ränder eines containerlangloches aufweist.

Ein gattungsgemäßes Kuppelstück zum verbinden von Containern ist beispielsweise aus der EP-A-0 477 887 bekannt.

Die Kupplungsvorsprünge eines solchen Kuppelstückes weisen Verriegelungsnasen auf, die in Längsrichtung in die jeweiligen Langlöcher der Eckbeschläge der Container eingreifen und die endseitigen Randbereiche der Langlöcher in verriegelungsstellung übergreifen, um auf diese Weise zwei aufeinander gestapelte Container miteinander zu verbinden. Für eine solche Verriegelung wird normalerweise zunächst der obere Kupplungsvorsprung in den unteren Eckbeschlag eines oberen Containers eingehängt. Um hierfür Spielraum zu gewinnen, wobei der obere Kupplungsvorsprung im Prinzip auch zunächst gedreht in das Langloch eingeführt und dann in Längsrichtung des Langloches orientiert werden kann, weist bei dem gattungsgemäßen Kuppelstück der obere Kupplungsvorsprung zusätzlich einen ihm zugeordneten Blockieranschlag auf, der zum Einfädeln des Kupplungsvorsprunges in den Eckbeschlag außer Funktion setzbar ist und zum Verriegeln wieder in Funktion bringbar ist, damit er mit dem Kupplungsvorsprung das Kuppelstück in dem Langloch verriegelt.

Der untere Kupplungsvorsprung wird in der Regel dadurch in den oberen Eckbeschlag eines unteren Containers eingefädelt, daß der obere Container, an dem das Kuppelstück bereits hängt, etwas gekippt wird und auf diese Weise beim weiteren Absetzen des oberen Containers die Verriegelungsnase des unteren Kupplungsvorsprunges in den Eckbeschlag des unteren Containers eingefädelt wird.

An der anderen Seite der Container wird häufig ein sogenanntes Twistlock verwendet, das durch eine Drehbewegung mit Hilfe eines Auslösers entriegelbar ist.

Ein gattungsgemäßes Kuppelstück wird also vorzugsweise als sogenanntes Midlock verwendet, nämlich in dem schwer zugänglichen Fugenbereich einander unmittelbar benachbarter Containerstapel, während die angesprochenen Twistlocks an den besser zugänglichen Seiten der Containerstapel angeordnet werden, um die Drehauslösung betätigen zu können.

Es kommt aber durchaus auch in Betracht, gattungsgemäße Kuppelstücke an zugänglichen Seiten von Containerstapeln zu verwenden, insbesondere auch an allen Seiten eines einzelnen Containerstapels.

Gerade aber wenn ein solcher Containerstapel einzeln aufgestellt wird, aber auch in anderen Situationen, werden die zugänglichen Seiten von Containerstapeln zusätzlich häufig mit sogenannten Zurrstangen verzurrt, um den Containerstapel zusätzlich im Hinblick auf die Schiffsbewegungen zu sichern. Derartiges geschieht insbesondere bei Containerstapeln auf dem Deck eines Containerschiffes.

Wenn aber bereits gattungsgemäße oder ähnliche Kuppelstücke die Langlöcher der Eckbeschläge der Container teilweise füllen oder sogar mit ihren Verriegelungsnasen die endseitigen Ränder der Langlöcher auswärts weisend überragen, so ist kein Raum mehr vorhanden, um in einfacher Weise Zurrstangen ebenfalls an den Eckbeschlägen, beispielsweise durch die seitlichen Öffnungen der Eckbeschläge der Container, anzusetzen, beispielsweise zu verhaken.

Der Erfindung liegt daher die Aufgabe zugrunde, ein Kuppelstück der obengenannten Gattung aufzuzeigen, das so ausgebildet ist, daß dennoch auch die zusätzliche Sicherung des gestapelten Containers mit einer Zurrstange an dem Eckbeschlag des oberen Containers möglich ist.

Diese Aufgabe wird erfindungsgemäß dadurch gelöst, daß der Kupp-lungsvorsprung im Bereich seines Anschlages am Ende eines Langloches materialausgespart ist, also statt einer Verriegelungsnase eher ein Rezeß in diesem Bereich vorhanden ist.

Dies hat den besonderen Vorteil, daß das Kuppelstück, das die beiden aufeinander gestapelten Container miteinander verbindet, mit seinem oberen Kupplungsvorsprung nicht in Richtung des seitlichen frei zugänglichen Loches des Eckbeschlages des oberen Containers vorragt, so daß in dieses Loch das Hakenende einer Zurrstange eingebracht werden kann, ohne von dem Kuppelstück behindert oder blockiert zu werden. Es ist also mit besonderem Vorteil eine doppelte Sicherung des gestapelten oberen Containers mit Hilfe des Kuppelstückes und zusätzlich mit einer Zurrstange möglich.

Die Verriegelung des Kuppelstückes im unteren Eckbeschlag des oberen Containers über die flügelartigen, seitwärts vorragenden Vorsprünge ist absolut ausreichend. Die Verriegelung wird vorgenommen, indem zunächst der Blockieranschlag außer Funktion gesetzt wird und der Kuppelvorsprung mit seinen Seitenflügeln erst in Längsorientierung des Langloches in das Langloch eingeführt und nach der Einführung um 90° in eine Quer- und Verriegelungsstellung verdreht wird. Danach wird der Blockieranschlag wieder in Funktion gebracht. Eine Rückdrehung des oberen Kupplungsvorsprunges zu einer Entriegelung ist bei dieser Stellung des Blockieranschlages dann nicht mehr möglich, so daß eine sichere Fixierung des Containers am Kuppelstück bzw. des Kuppelstückes am Container gewährleistet ist.

Weitere vorteilhafte Ausgestaltungen und Weiterbildungen des erfindungsgemäßen Kuppelstückes ergeben sich aus den Unteransprüchen 3 bis 8. Diese betreffen insbesondere die Betätigbarkeit des Blockieranschlages, wobei hierzu die DE-U-297 08 727 als Stand der Technik berücksichtigt werden kann.

Ausführungsbeispiele, aus denen sich weitere erfinderische Merkmale ergeben, sind in der Zeichnung dargestellt. Es zeigen:
- Fig.1: in einer Teilschnittansicht die über ein erfindungsgemäßes Kuppelstück miteinander verbundenen Eckbeschiäge aufeinander gestapelter Container mit einer Zurrstange,
- Fig. 2: eine Seitenansicht des erfindungsgemäßen Kuppelstückes gemäß Fig. 1,
- Fig. 3: eine Draufsicht auf das Kuppelstück gemäß Fig. 2,
- Fig. 4: zwei Anwendungsfälle des erfindungsgemäßen Kuppelstückes in schematischer Ansicht.

Die Fig. 1 zeigt in einer teilweise geschnittenen Seitenansicht den oberen Eckbeschlag 1 eines unteren Containers 2 und den unteren Eckbeschlag 3 eines oberen Containers 4 zweier aufeinander gestapelter Container 2 und 4.

Die beiden Eckbeschläge 1 und 3 sind über ein erfindungsgemäßes Kuppelstück 5 miteinander verbunden. Dieses Kuppelstück 5 weist einen mittleren Rahmen 6 auf, von dem ein unterer Kupplungsvorsprung 7 nach unten und ein oberer Kupplungsvorsprung 8 nach oben in die Eckbeschläge 1 bzw. 3 vorragen. Der untere Kupplungsvorsprung 7 weist eine Verriegelungsnase 9 auf, der in Längsrichtung eines Langloches 10 des Eckbeschlages 1 weist und dieses Langloch endseitig überragt und auf diese weise den unteren Container 2 verriegelt.

Der obere Kupplunsgvorsprung 8 durchragt ebenfalls ein Langloch 11 des Eckbeschlages 3, weist aber keine Verriegelungsnase auf, sondern jeweils nur seitwärts vorragende Verriegelungsvorsprünge 12, die die seitlichen Ränder des Langloches 11 übergreifen und auf diese Weise den oberen Container 4 verriegeln. In dem Bereich, in dem am oberen Kupplungsvorsprung 8 die entsprechende Verriegelungsnase fehlt, ist statt dessen sogar eine Art Materialrezeß vorgesehen, indem sich der Kupplungsvorsprung 8 in diesem Bereich nach oben verjüngt.

Außerdem ist dem oberen Kupplungsvorsprung 8 ein verschiebbarer Blockieranschlag 13 zugeordnet. Dieser ist im Rahmen 6 verschiebbar, und zwar mittels einer Handhabe 14. Der Blockieranschlag 13 ist auch in die Ebene des Rahmens 6 hinein schwenkbar, so daß er also in der Seitenansicht des Kuppelstückes verschwindet. Dabei befindet sich der Blockieranschlag 13 dann näher an dem oberen Kupplungsvorsprung 8, während er in der in Fig. 1 gezeigten Verriegelungsstellung soweit vom Kupplungsvorsprung 8 entfernt ist, daß er mit dem Kupplungsvorsprung 8 zusammen, auseinandergespreizt, die gesamte Länge des Langloches 11 überbrückt.

Für die Einbringung des oberen Kupplungsvorsprunges 8 in das Langloch 11 ist also der Blockieranschlag 13 in der Ebene des Rahmens 6 versenkbar. Dann kann der obere Kupplungsvorsprung 8 mit seinen seitlichen Verriegelungsvorsprüngen 12 zunächst in Längsrichtung des Langloches 11 weisend durch das Langloch 11 in den Eckbeschlag 3 eingeführt und durch eine Verschwenkung um 90° verriegelt werden, wobei in dieser Verriegelungsposition die seitlichen Verriegelungsvorsprünge 12 die seitlichen Ränder des Langloches 11 übergreifen. Danach wird der Blockieranschlag 13 wieder aus der Ebene des Rahmens 6 angehoben und in Längsrichtung des Langloches 11 von dem oberen Kupplungsvorsprung 8 wegbewegt, um mit dem Kupplungsvorsprung 8 zusammen die gesamte Länge des Langloches 11 zu füllen.

Wie in der Fig. 1 gezeigt, hat die besondere Ausbildung des oberen Kupplungsvorsprunges 8 ohne Verriegelungsnase den Vorteil, daß ein Hakenende 15 einer Zurrstange 16 durch eine seitliche Öffnung 17 des oberen Eckbeschlages 3 in den Eckbeschlag 3 hineingeführt und dort verhakt werden kann, ohne daß der in den gleichen Eckbeschlag 3 einragende Kupplungsvorsprung 8 des Kuppelstückes 5 das Hakenende 15 der Zurrstange 16 blockiert oder behindert. Auf diese Weise ist also mit Vorteil eine doppelte Sicherung des gestapelten Containers 4 möglich.

Die Fig. 2 und 3 zeigen noch einmal eine Seitenansicht und eine Draufsicht des Kuppelstückes 5 gemäß Fig. 1. Gleiche Bauelemente sind mit den gleichen Bezugszahlen bezeichnet wie in Fig. 1.

Insbesondere in der Fig. 3 ist erkennbar, daß der Blockieranschlag 13 über eine Stange 18 mit der Handhabe 14 verbunden ist, wobei die Handhabe 14 als Schwenkhebel ausgebildet ist. Außerdem steht der Blockieranschlag 13 gegenüber dem oberen Kupplungsvorsprung 8 unter der Einwirkung einer Rückstellfeder 19, die konzentrisch auf der Stange 18 sitzt. Mit Hilfe der Handhabe 14 kann also der Blockieranschlag 13 näher an den Kupplungsvorsprung 8 herangezogen und dann in die Ebene des Rahmens 6 hinein verschwenkt werden, wo er sich unter Belastung der Feder 19 an den Rahmen in versenkter Stellung anlegt. Durch eine Rückdrehung der Handhabe 14 wird der Blockieranschlag wiederum aus der Ebene des Rahmens 6 herausgeschwenkt und verschiebt sich dann unter Einwirkung der Rückstellfeder 19 teilweise über den Rahmen 6 hinweg und blockiert dort.

Die Pfeile 20 auf dem Rahmen 6 deuten an, daß der Kupplungsvorsprung 8 mit seinen seitwärts vorragenden Vorsprüngen 12 zunächst gedreht in das Langloch 11 eingeführt werden muß und zur Verriegelung dann entgegen dieser Pfeile 20 wieder zu-rückgeschwenkt werden muß, bis die Vorsprünge 12 die seitlichen Ränder des Langloches 11 übergreifen. Der Hinweis "UP" auf dem Kupplungsvorsprung 8 deutet an, daß dieser Kupplungsvorsprung üblicherweise als oberer Kupplungsvorsprung verwendet und zunächst an einen oberen Container 4 angehängt wird, bevor der Container 4 auf einen unteren Container 2 abgesenkt wird.

Fig. 4 zeigt in schematischen Ansichten gleich zwei Verwendungsmöglichkeiten des Kuppelstückes gemäß den Fig. 1 bis 3, die mit "Application 1" bzw. "Application 2" angesprochen werden.

Im ersten Verwendungsbeispiel "Application 1" ist eine Verwendung des erfindungsgemäßen Kuppelstückes zusammen mit einer Zurrstange 16 mit Eingriff in denselben Eckbeschlag 3 eines Containers 4 angedeutet. Diese Darstellung entspricht also der Darstellung gemäß der Fig. 1.

In dem Verwendungsbeispiel 2 "Application 2" wird das erfindungsgemäße Kuppelstück ohne einen zusätzlichen Einsatzes einer Zurrstange 16 als ganz gewöhnliches sogenanntes "Midlock" im Bereich einer Fuge 21 zweier einander unmittelbar benachbarter Containerstapel verwendet. Im Bereich dieser Fuge 21 sind diese Midlocks nicht zugänglich, auch nicht für die Anbringung einer Zurrstange 16. in einem solchen Falle wird üblicherweise an der jeweiligen Außenseite des jeweiligen Containerstapels, wie im Ausführungsbeispiel gezeigt, ein sogenanntes Twistlock 22 verwendet, das mit Hilfe einer Drehbewegung entriegelt werden kann, so daß anschließend das als Midlock verwendete Kuppelstück 5 durch ein gekipptes Anheben des oberen Containers 4 entriegelt werden kann, indem die Verriegelungsnase 9 des unteren Kupplungsvorsprunges 7 aus dem Eckbeschlag 1 durch das Langloch 10 herausgefädelt wird.

## Patentansprüche

1. Kuppelstück zur Verbindung zweier aufeinander gestapelter Container über deren, Langlöcher aufweisende Eckbeschläge (1,3), insbesondere für die Verwendung im Bereich neben der Mittelfuge einander benachbarter Containerstapel angeordneter Eckbeschläge (Midlock), wobei das Kuppelstück (5) zur verriegelnden Einführung in die Langlöcher (10,11) der Eckbeschläge der Container in zueinander entgegengesetzte Richtungen vorragende Kupplungsvorsprünge (7,8) aufweist, wobei einem dieser Kupplungsvorsprünge (7,8) ein in das Langloch desselben Eckbeschlages einbringbarer Blockieranschlag (13) zugeordnet ist,
und wobei
der Kupplungsvorsprung (8), dem der Blockieranschlag (13) zugeordnet ist, nur seitwärts vorragende Vorsprünge (12) zum Übergriff der seitlichen Ränder eines Containerlangloches (11) aufweist, **dadurch gekennzeichnet daß** anstelle einer nach vorne vorragenden Verriegelungsnase in diesem Bereich der Kupplungsvorsprung (8) einen Materialrezeß in Form einer Materialaussparung aufweist.

2. Kuppelstück nach Anspruch 1, **dadurch gekennzeichnet, daß** der Blockieranschlag (13) unter der federnd nachgiebigen Belastung steht und beweglich am Kuppelstück ausgebildet ist.

3. Kuppelstück nach Anspruch 2, **dadurch gekennzeichnet, daß** der Blockieranschlag (13) auf einer zur Belastungsrichtung parallelen Schwenkachse (6) angeordnet ist.

4. Kuppelstück nach Anspruch 3, **dadurch gekennzeichnet, daß** die Schwenkachse (6) eine Handhabe (14) zu ihrer Verschwenkung unter Mitnahme des Blockieranschlages (13) aufweist.

5. Kuppelstück nach Anspruch 3 oder 4, **dadurch gekennzeichnet, daß** die Schwenkachse (18) zusammen mit dem Blockieranschlag (13) in ihrer Längsrichtung verschiebbar ist und unter der federnden Belastung steht.

6. Kuppelstück nach Anspruch 3 oder 4, **dadurch gekennzeichnet, daß** der Blockieranschlag (13) verschiebbar und drehschlüssig auf der Schwenkachse (18) angeordnet ist und allein unter der federnden Belastung steht.

7. Kuppelstück nach einem der vorhergehenden Ansprüche, **dadurch gekennzeichnet, daß** das Kuppelstück einen Grundrahmen (6) mit einer Ausnehmung aufweist, in der die Schwenkachse (18) verläuft und in die der Blockieranschlag (13) einschwenkbar ist.

8. Kuppelstück nach Anspruch 7, **dadurch gekennzeichnet, daß** der Blockieranschlag (13) eine Gleitflanke aufweist, die bei seiner Schwenkung in Anlage an einem Bereich des Grundrahmens (6) eine Bewegungskomponente entgegen der Belastungseinrichtung bewirkt.

## Claims

1. Coupling piece for connecting two containers stacked on one another by means of their corner fittings (1,3), which have elongate holes, particularly for use in the region adjacent the centre joint of corner fittings (midlock) of stacks of containers arranged adjacent one another, the coupling piece (5) having coupling projections (7,8) projecting in opposite directions for introduction in a locking manner into the elongate holes (10,11) of the corner fittings of the containers, a blocking stop (13) being associated with one of these coupling projections (7,8) and movable into the elongate hole of the same corner fitting and the coupling projection (8), with which the blocking stop (13) is associated, having only laterally projecting projections (12) for engaging over the lateral edges of a container elongate hole (11), **characterised in that** instead of a forwardly projecting locking nose the coupling projection (8) has a material relief in form of a material cut-out in this region.

2. Coupling piece as claimed in claim 1, **characterised in that** the blocking stop (13) is subjected to a resilient load and is constructed to be movable on the coupling piece.

3. Coupling piece as claimed in claim 2, **characterised in that** the blocking stop (13) is arranged on a rotary shaft (6) parallel to the load direction.

4. Coupling piece as claimed in claim 3, **characterised in that** the rotary shaft (6) has a handle (14) to rotate it together with the blocking stop (13).

5. Coupling piece as claimed in claim 3 or 4, **characterised in that** the rotary shaft (18) is movable together with the blocking stop (13) in its longitudinal direction and is subjected to the resilient load.

6. Coupling piece as claimed in claim 3 or 4, **characterised in that** the blocking stop (13) is arranged movably and non-rotatably on the rotary shaft (18) and it only is subjected to the resilient load.

7. Coupling piece as claimed in one of the preceding claims, **characterised in that** the coupling piece has a base frame (6) with a recess into which the rotary shaft (18) extends and into which the blocking stop (13) may be pivoted.

8. Coupling piece as claimed in claim 7, **characterised in that** the blocking stop (13) has a sliding flank which, when it is rotated into engagement with a region of the base frame (6), produces a component of movement opposed to the load direction.

## Revendications

1. Pièce de couplage destinée à assembler deux conteneurs superposés, par l'intermédiaire de leurs garnitures d'équerre (1, 3) munies de trous oblongs, destinée à être utilisée en particulier pour des garnitures d'équerre (midlock) disposées dans la zone juxtaposée à la jointure médiane entre des piles de conteneurs contiguës, la pièce de couplage (5) comprenant des saillies de couplage (7, 8) qui s'avancent dans des directions opposées l'une à l'autre et qui sont destinées à être introduites aux fins de blocage dans les trous oblongs (10, 11) des garnitures d'équerre des conteneurs, sachant qu'une butée de blocage (13) à introduire dans le trou oblong de la même garniture d'équerre est associée à l'une de ces saillies de couplage (7, 8) et sachant que la saillie de couplage (8), à laquelle est associée la butée de blocage (13), comporte des saillies (12) s'avançant uniquement dans le sens latéral et destinées à entrer en prise au-dessus des bords latéraux d'un trou oblong (11) du conteneur, **caractérisée en ce que**, en lieu et place d'un tenon de verrouillage en saillie vers l'avant, la saillie de couplage (8) comporte dans cette zone un retrait de matière sous forme d'un évidement.

2. Pièce de couplage selon la revendication 1, **caractérisée en ce que** la butée de blocage (13) est soumise à la sollicitation flexible d'un ressort et est réalisée de manière mobile contre la pièce de couplage.

3. Pièce de couplage selon la revendication 2, **caractérisée en ce que** la butée de blocage (13) est disposée sur un axe de pivotement (6) parallèle au sens de la sollicitation.

4. Pièce de couplage selon la revendication 3, **caractérisée en ce que** l'axe de pivotement (6¹) comporte une manette (14) destinée à le faire pivoter tout en entraînant la butée de blocage (13).

5. Pièce de couplage selon la revendication 3 ou 4, **caractérisée en ce que** l'axe de pivotement (18) peut être déplacé dans son sens longitudinal conjointement avec la butée de blocage (13) et est soumis à la sollicitation d'un ressort.

6. Pièce de couplage selon la revendication 3 ou 4, **caractérisée en ce que** la butée de blocage (13) est disposée sur l'axe de pivotement (18) de manière à pouvoir se déplacer et de manière à verrouiller par rotation et est soumise seule à la sollicitation d'un ressort.

7. Pièce de couplage selon l'une quelconque des revendications précédentes, **caractérisée en ce que** la pièce de couplage comporte un cadre de base (6) muni d'un évidement, à travers lequel passe l'axe de pivotement (18) et dans lequel peut s'engager la butée de blocage (13).

8. Pièce de couplage selon la revendication 7,
**caractérisée en ce que** la butée de blocage (13) comporte un flanc de glissement qui, pendant un pivotement de ladite butée, vient en appui contre une zone du cadre de base (6) et entraîne une composante de mouvement à l'encontre du dispositif de sollicitation.
